# EUROPÄISCHE PATENTSCHRIFT

(11) **EP 0 205 116 B1**
(45) Veröffentlichungstag und Bekanntmachung des Hinweises auf die Patenterteilung: **08.05.1991**
(21) Anmeldenummer: 86107676.8
(22) Anmeldetag: 05.06.1986
(51) Int. Cl.: B41F 13/56, B65H 45/28, B65H 45/14

(54) **Falzapparat**
Folding machine
Plieuse

(30) Priorität: 12.06.1985 DE 3520965
(43) Veröffentlichungstag der Anmeldung: 17.12.1986
(73) Patentinhaber: Albert-Frankenthal AG, D-67225 Frankenthal (DE)
(72) Erfinder: Stäb, Rudolf, D-6710 Frankenthal (DE)
(74) Vertreter: Munk, Ludwig, Dipl.-Ing.

(56) Entgegenhaltungen:
- GB-A- 1 036 778
- US-A- 2 891 791
- US-A- 3 975 009

## Beschreibung

Die Erfindung betrifft einen Falzapparat gemäß Gattungsbegriff des Anspruchs 1.

Ein Falzapparat dieser Art ist aus der GB-A 1 036 778 bekannt. Bei dieser bekannten Anordnung sind drei Querfalzeinrichtungen vorgesehen, von denen die erste als über eine Bandführung mit der Querschneideinrichtung verbundene Klappenfalzeinrichtung und die beiden weiteren Querfalzeinrichtungen als Stauchfalzeinrichtungen ausgebildet sind, die zu einem zweistufigen Stauchfalzer zusammengefaßt sind, bei dem der Falzspalt der in Laufrichtung hinteren Stauchfalzeinrichtung, gleichzeitig den Einlaufspalt der in Laufrichtung vorderen Stauchfalzeinrichtung bildet. Der Einlaufspalt der hinteren Stauchfalzeinrichtung wird dabei durch eine Bandführung beaufschlagt. Diese Bandführung endet jedoch mit Abstand vom benachbarten Einlaufspalt. Dementsprechend kommt es hierbei zu einer Übergabe der Produkte zwischen dem Ende der Bandführung und dem Einlaufspalt. Im Bereich derartiger Übergabestellen besteht jedoch die Gefahr einer Führungslosigkeit der Produkte, was zu Durchsatzstörungen sowie zu Beschädigungen der Produkte führen kann. Außerdem ergibt sich bei der bekannten Anordnung im Falle einer Änderung der Produktdicke ein hoher Einstellungsaufwand, da nicht nur die Walzen der Stauchfalzeinrichtung, sondern auch die Bandwalzen der Bandführung eingestellt werden müssen. Ein weiterer Nachteil ergibt sich in Form des durch die verhälntnismäßig hohe Anzahl an Walzen erforderlichen Aufwand, vom baulichen Aufwand für die Klappenfalzeinrichtung und den weiteren, hiermit verbundenen Nachteilen hinsichtlich Betriebslärm, Störungsanfälligkeit u. dgl., einmal ganz abgesehen. Unterhalb des Falzspalts der vorderen Stauchfalzeinrichtung ist bei der bekannten Anordnung ein Schaufelrad angeordnet, in das die dreimal quergefalzten Produkte direkt eingeworfen werden sollen. Eine Abbremsung der Produkte ist hierbei nicht möglich, so daß eine weitere Beschädigungsgefahr besteht.

Hiervon ausgehend ist es daher die Aufgabe der vorliegenden Erfindung, bei einem gattungsgemäßen Falzapparat trotz Verzichts auf gesteuerte Falzorgane eine hohe Zuverlässigkeit sowie eine äußerste Schonung der Produkte beim Querfalzen zu erreichen.

Diese Aufgabe wird mit den kennzeichnenden Maßnahmen des Anspruchs 1 gelöst.

Die Integration der jeweils vor- bzw. nachgeordneten Bandführungen in die zugeordnete Stauchfalzeinrichtung gewährleistet dabei nicht nur eine einfache und kompakte Bauweise, sondern auch eine zuverlässige Beaufschlagung und Entladung der jeweils zugeordneten Stauchfalzeinrichtung. Führungslosigkeit der Produkte ist dabei völlig unabhängig von der jeweiligen Produktgröße ausgeschaltet. Ein weiterer Vorteil der erfindungsgemäßen Maßnahmen ist darin zu sehen, daß sich automatisch exakt gleiche Geschwindigkeiten der Walzen der Stauchfalzeinrichtung und der Bänder der vor- bzw. nachgeordneten Bandführungen ergeben, was ebenfalls die Funktionssicherheit und die Schonung der Produkte steigert. Gleichzeitig ergeben sich die erfindungsgemäßen Maßnahmen eine starke Vereinfachung der Umstellung im Falle einer Änderung der Produktdicke. Dadurch, daß ein Bändersatz die zugeordnete Stauchfalzeinrichtung vollständig durchläuft, ist in vorteilhafter Weise auch eine zuverlässige Durchleitung der Produkte bei verschlossenem Stauchschacht möglich, so daß sich auch bei einfacher Bauweise eine ausgezeichnete Vielseitigkeit ergibt. In einem einfachen Fall kann der Querschneideinrichtung lediglich eine Stauchfalzeinrichtung nachgeordnet sein. Der exakte Transport der Produkte ermöglicht aber auch eine zuverlässige Betriebsweise bei mehreren Stuachfalzeinrichtungen. Diese besitzen dabei in vorteilhafter Weise einen identischen Aufbau, was eine Rationalisierung begünstigt. Durch die jeder Stauchfalzeinrichtung vor- und nachgeordneten Bandführungen ergibt sich gleichzeitig eine hohe Freizügigkeit hinsichtlich der räumlichen Anordnung. Völlig unabhängig von der Anzahl der vorhandenen Querfalzeinrichtungen bieten die erfindungsgemäßen Maßnahmen in vorteilhafter Weise auch die Möglichkeit zur Verzögerung derProdukte zum Zwecke der Produktschonung. Andererseits gewährleistet die erfindungsgemäße Beschleunigung der Produkte im Anschluß an die Querschneideinrichtung die Vermeidung von Störungen im Bereich der der Querschneideinrichtung nachgeordneten Stauchfalzeinrichtung.

Vorteilhafte Ausgestaltungen und zweckmäßige Fortbildungen der übergeordneten Maßnahmen sind in den Unteransprüchen angegeben. So ergeben die Maßnahmen des Anspruchs 2 nicht nur eine Beschleunigung, sondern auch eine Straffung der Produkte, was die Stauchfalzbildung erleichtert.

Sofern Produkte mit zwei parallelen Querfalzen hergestellt werden sollen, kommen die Maßnahmen des Anspruchs 3 zum Tragen. Die bei der vorhergehenden Querfalzung sich ergebenden Lücken zwischen den einzelnen Produkten erlauben dabei jeweils eine entsprechende Verzögerung gemäß Anspruch 4 und damit eine größstmögliche Schonung der Produkte.

Aufgrund der Maßnahmen des Anspruch 5 ergeben sich im Bereich des Falzspalts glatte Oberflächen, was eine saubere Falzbildung gewährleistet.

Weitere vorteilhafte Ausgestaltungen und zweckmäßige Fortbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
- Figur 1: eine Seitenansicht eines erfindungsgemäßen Falzapparats zur Herstellung eines zweimal quergefalzten Produkts in schematischer Darstellung,
- Figur 2: eine Seitenansicht einer Stauchfalzeinrichtung von der Antriebsseite aus gesehen in gegenüber Figur 1 vergrößerter Darstellung,
- Figur 3: eine Draufsicht auf den Stauchschacht der Anordnung gemäß Figur 2 und
- Figur 4: eine Seitenansicht einer passivierbaren Stauch falzeinrichtung.

Der in Figur 1 jeweils durch strichpunktierte Umrißlinien angedeutete Falzapparat 1 ist in an sich bekannter Weise an der vorderen Stirnseite einer ebenfalls durch eine strichpunktierte Umrißlinie angedeuteten Rollenrotationsdruckmaschine 2 angeordnet. Eine in der Rollenrotationsdruckmaschine bedruckte Papierbahn 3 bzw. ein Strang aus mehreren, übereinandergelegten Bahnen wird im dargestellten Ausführungsbeispiel unter Bildung eines Längsfalzes über einen am Maschinengestell der Rollenrotationsdruckmaschine 2 befestigten Trichter 4 gezogen. Der Zug refolgt mittels den Falzapparateinlauf bildender Zugwalzen 5. Im Falzapparat 1 wird die Papierbahn 3 in bogenförmige Produkte unterteilt. Diese werden hier mit einem oder zwei parallelen Querfalzen versehen und anschließend in Form eines Schuppenstroms ausgelegt. Die Unterteilung der Papierbahn 3 erfolgt mittels einer in an sich bekannter Weise aus einem Messerzylinder und einem Nutenzylinder bestehenden Querschneideinrichtung 6, die über eine Bandführung 7 mit einer nachgeordneten ersten Querfalzeinrichtung 8 verbunden ist. Die erste Querfalzeinrichtung 8 ist durch eine Bandführung 9 mit einer nachgeordneten zweiten Querfalzeinrichtung 10 verbunden.

Die Querfalzeinrichtungen 8 bzw. 10 sind als Stauchfalzeinrichtungen ausgebildet, die jeweils, wie am besten aus Figur 2 erkennbar ist, aus einem praktisch eine Sackgasse für die über die jeweils vorgeordnete Bandführung 7 bzw. 9 ankommenden Produkte bildenden Stauchschacht 11 sowie aus drei mit jeweils gleicher Umfangsgeschwindigkeit angetriebenen Walzen 12, 13, 14 bestehen, die so angeordnet und aneinander angestellt sind, daß sich am Umfang der mittleren Walze 13 um weniger als 180°, hier um 90°, gegeneinander versetzte, dem Eingangsquerschnitt des Stauchschachts 11 gegenüberliegende Transportspalte 15 bzw. 16, im Bereich derer eine Mitnahme der Produkte erfolgt, und ein dem Stauchschacht 11 zugeordnetes, der mittleren Walze 13 gegenüberliegendes, von den beiden äußeren Walzen 12, 14, die umfangsseitig voneinander beabstandet sind, begrenztes Durchtrittsfenster 17 ergeben, im Bereich dessen die Produkte von den Walzen 12 bzw. 14 nicht erfaßt werden.

Die Walzen 12, 13, 14 werden so angetrieben, daß jeweils ein Transportspalt, hier der dem vorgeordneten Querschneider bzw. der vorgeordneten Querfalzeinrichtung zugewandte Transportspalt 15 zwischen den Walzen 12 und 13 als Einzugsspalt wirkt, in den die Transportebene der Bandführung 7 bzw. 9 einläuft. Der hiergegenüber um einen Winkel von 90° versetzte, durch die Walzen 13 und 14 begrenzte Transportspalt 15 wirkt dementsprechend als Auszugsspalt. Die beiden äußeren Walzen 12 und 14 sind zur Anpassung der lichten Weite der Transportspalte 15 und 16 und damit zur Anpassung der Transportspalte 15 und 16 an unterschiedliche Produktdicken gegenüber der mittleren Walze 13 verstellbar, wie in Figur 2 durch Doppelpfeile angedeutet ist. Dasselbe gilt für die lichte Weite des Stauchschachts 11. Der Durchmesser der im Bereich der Transportspalte 15, 16 aneinander angestellten Walzen 12, 13, 14 ist so bemessen, daß sich zwischen den beiden äußeren, am Umfang der mittleren Walze 13 um 90° gegeneinander versetzten Walzen 12 und 14 ein größerer, das Durchtrittsfenster 17 bildender Abstand ergibt. Das Durchtrittsfenster 17 bildet den Eingang zu dem es hinterfassenden, zur mittleren Walze 13 hin offenen, zwischen den beiden äußeren Walzen 12 und 14 aufgenommenen Stauchschacht 11.

Der über die ganze Maschinenbreite durchgehende Stauchschacht 11 ist aus der in den Transportspalt 15 einlaufenden Bandführungs-Transportebene herausgeneigt. Im dargestellten Ausführungsbeispiel beträgt diese Neigung etwa 45°, d. h. der Stauchschacht 11 ist mit seiner die Bandführungs-Transportebene fortsetzenden Mittelebene etwa lotrecht zu der die Achsen der beiden äußeren Walzen 12, 14 enthaltenden Ebene angeordnet. Der Stauchschacht 11 kann dabei genau mittig zwischen den beiden äußeren Walzen 12 und 14 angeordnet sein. Im dargestellten Ausführungsbeispiel ist der Stauchschacht 11 gegenüber einer derartigen mittigen Anordnung leicht zu der dem als Auszugsspalt wirkenden Transportspalt 16 zugeordneten äusseren Walze 14 hin versetzt, um einen guten Ein- und Auslauf der Produkte zu gewährleisten.

Der Stauchschacht 11 ergibt sich als Innenraum einer im Längsschnitt etwa U-förmigen, zur mittleren Walze 13 hin offenen Konfiguration, die durch die parallelen Schenkel bildende, voneinander distanzierte, über die ganze Maschinenbreite reichende Führungswandungen 18, 19 und einen den Abstand der Führungswandungen 18, 19 überbrückenden, die Tiefe des Stauchschachts 11 begrenzenden, ebenfalls über die ganze Maschinenbreite reichenden Anschlagsteg 20 gebildet wird. Die parallelen Führungswandungen 18, 19 sind durch eine im Bereich ihrer walzenfernen Enden angeordnete, zwischengelegte Distanzleiste 21 voneinander distanziert und auf einer am Falzapparat-Maschinengestell befestigten Traverse 22 aufgenommen. Die lichte Weite zwischen den Führungswandungen 18, 19 ist der Dicke der in den Stauchschacht 11 einlaufenden Produkte angepaßt. Dementsprechend ist die lichte Weite des Stauchschachts 11 im Bereich der zweiten Querfalzeinrichtungen 10 etwa doppelt so hoch wie im Bereich der ersten Querfalzeinrichtungen 8. Die Distanzleiste 21 ist auswechselbar, was eine Anpassung der lichten Weite des Stauchschachts 20 an die jeweilige Produktdicke möglich macht. Im Bereich der walzennahen Enden sind die Führungswandungen 18, 19 verjüngt und zur Bildung eines V-förmig zur mittleren Walze 13 hin sich öffnenden Ein- bzw. Auslaufspalts aufgebogen.

Die über die in den Einzugsspalt einlaufende Bandführung ankommenden, im Bereich des Einzugsspalts, hier des Transportspalts 15, eingezogenen Produkte gehen mit ihrer Vorderkante zunächst über den gegenüber dem Transportspalt 15 um 90° versetzten, als Auszugsspalt wirkenden Transportspalt 16 hinweg und schießen über das Durchtrittsfenster 17 in den Stauchschacht 11 ein, wie in Figur 2 durch den Pfeil 23 angedeutet ist. Sobald die Produktvorderkante an dem die Tiefe des Stauchschachts 11 begrenzenden Anschlagsteg 20 anläuft, wird der den Abstand zwischen dem Transportspalt 15 und dem Durchtrittsfenster 17 überbrückende Bereich des jeweiligen Produkts aufgrund des durch die den Einzugsspalt bildenden Transportspalt 15 begrenzenden Walzen 12 und 13 bewirkten, kontinuierlichen Nachschubs in den einen Auszugsspalt bildenden Transportspalt 16 hineingestaucht, wie in Figur 2 durch die Pfeile 24 angedeutet ist. Hierbei erfolgt eine Mitnahme durch die den Transportspalt 16 begrenzenden Walzen 13 und 14, wobei sich der über den Transportspalt 15 nachgeschobene Produktabschnitt unter Bildung eines Querfalzes auf den aus dem Stauchschacht 11 wieder auslaufenden Produktabschnitt legt. Die Lage dieses Querfalzes hängt dabei von der Tiefe des Stauchschachts 11 ab. Der die Tiefe des Stauchschachts 11 begrenzende Anschlagsteg 20 ist dementsprechend über der Länge des Stauchschachts 11 verstellbar. Normalerweise wird der Anschlagsteg 20 so eingestellt, daß der Querfalz in Produktmitte erfolgt, d. h. daß sich die Mitte des Produkts oberhalb des als Auszugsspalts wirkenden Transportspalts 16 befindet, wenn die in Transportrichtung vordere Produktkante an den Anschlagsteg 20 anläuft.

Um sicherzustellen, daß die Produkte zuverlässig in den Transportspalt 16 hineingestaucht werden, reicht das zungenförmig ausgebildete, walzennahe Ende der vom Transportspalt 16 entfernten Führungswandung 18 des Stauchschachts 11 weit in den Transportspalt 15 hinein, was dadurch erleichtert wird, daß der Stauchschacht 11 gegenüber der Mitte zwischen den beiden äußeren Walzen 12 und 14 zu der dem den Auszugsspalt bildenden Transportspalt 16 zugeordneten äußeren Walze 14 hin versetzt ist. Ein Ausweichen der Produkte in eine vom Spalt 16 wegführende Richtung ist hierbei daher nicht möglich. Die die lichte Weite des Stauchschachts 11 vorgebende Distanzleiste 21 ist so bemessen, daß innerhalb des Stauchschachts 11 ebenfalls kein Ausweichen senkrecht zur Transportrichtung möglich ist. Infolge der Austauschbarkeit der Distanzleiste 21 ist dies ohne weiteres möglich. Eine weitere Anpassung an die bei Produkten unterschiedlicher Dicke sich ergebenden unterschiedlichen Verhältnisse ist durch eine Schwenkung bzw. Versetzung des gesamten Stauchschachts 11 möglich. Hierzu kann einfach die den Stauchschacht 11 aufnehmende Traverse 22 schwenkbar bzw. verstellbar angeordnet sein.

Die über die ganze Maschinenbreite sich erstreckenden Führungswandungen 18, 19 können als plattenförmige Elemente ausgebildet sein. Im dargestellten Ausführungsbeispiel bestehen die Führungswandungen 18, 19, wie am besten aus Figur 3 erkennbar ist, aus mit seitlichem Abstand nebeneinander angeordneten Zungen 25, die mit ihren walzenseitigen Enden bis in den Bereich der beiden äusseren Walzen 12 bzw. 14 reichen, wie Figur 2 am besten zeigt. Der Anschlagsteg 20 besitzt zwischen die Zungen 25 eingreifende Laschen 26, die an einer Leiste 27 befestigt sind, welche an einer der Führungswandungen 18 bzw. 19 verstellbar festlegbar ist. Die zwischen die Zungen 25 eingreifenden Laschen 26 sind im dargestellten Ausführungsbeispiel einfach als abgebogene Randklauen der Leiste 27 ausgebildet. Die Zungen 25 der traversennahen Führungwandung, hier der unteren Führungswandung 19, können einzeln auf der Traverse 22 befestigt sein, die/ihrerseits am Maschinengestell des Falzapparats 1 festlegbar ist. Die Zungen 25 der gegenüberliegenden Führungswandung, hier der oberen Führungswandung 18, können zur Gewährleistung einer einfachen und schnellen Austauschbarkeit der Distanzleiste 21 zu einem über die ganze Maschinenbreite durchgehenden Rechen zusammengefaßt sein.

Die mittels der Querschneideinrichtung 6 jeweils erzeugten bogenförmigen Produkte besitzen zunächst keinen Abstand. Zur Vermeidung von Kollisionen im Bereich der die erste Querfalzeinrichtung 8 bildenden Stauchfalzeinrichtung werden zwischen den Bogen Lücken erzeugt. Bei der Anordnung gemäß Figur 1, bei der der nach der Querschneideinrichtung 6 anfallende Bogenstrom nicht aufgesplittet wird, werden diese Lücken mittels einer zwischen der Querschneideinrichtung 6 und der ersten Querfalzeinrichtung 8 angeordneten, gegenüber der Geschwindigkeit der Papierbahn 3 eine entsprechende Voreilung aufweisenden Beschleunigungseinrichtung 28 erzeugt. Diese wird hier durch den Schneidnutenzylinder 6a der Querschneideinrichtung 6 und die zur ersten Querfalzeinrichtung 8 führende Bandführung 7 gebildet, welche mit Voreilung gegenüber der Geschwindigkeit der Papierbahn 3 laufen. Der Schneidnutenzylinder 6a besitzt hierbei keine Punkturnadeln oder Greifer zur Erfassung des jeweiligen Bahnanfangs, sondern ist im Bereich seines den Schneidspalt verlassenden Umfangsbereichs von einem hierauf aufliegenden Bändersatz 7a der geschwindigkeitsgleichen Bandführung 7 umfaßt. Die mittels der Querschneideinrichtung 6 erzeugten Produkte laufen mit ihrer Produktvorderkante in den Keil zwischen dem Schneidnutenzylinder 6a und dem diesen umfassenden Bändersatz 7a der Bandführung 7 ein. Bis zur Abtrennung des jeweiligen Bogens von der Bahn 3 erfolgt hierbei aufgrund der Voreilung des Schneidnutenzylinders 6a und der Bandführung 7 eine gewisse Bogenstraffung. Nach erfolgtem Schnitt ergibt sich die erwünschte Beschleunigung. Der Bändersatz 7a ist gegenüber dem Schneidnutenzylinder 6a einstellbar und wird so eingestellt, daß sich aufgrund der Relativgeschwindigkeit zwischen den einlaufenden Produktanfängen und dem mir Voreilung angetriebenen Schneidnutenzylinder 6a bzw. dem mit gleicher Voreilung laufenden Bändersatz 7a keine Beschädigung der in der Regel bedruckten Oberfläche der Bogen ergibt.

Die Walzen der die erste Querfalzeinrichtung 8 bildenden Stauchfalzeinrichtung dienen im dargestellten Ausführungsbeispiel als Umlenkwalzen für die Bänder der Bandführungen 7 bzw. 9 und werden dementsprechend mit einer der gewünschten Bandgeschwindigkeit entsprechenden Umfangsgeschwindigkeit angetrieben. Es wäre aber auch ohne weiteres denkbar, separate Bandumlenkwalzen vorzusehen und die Walzen der Stauchfalzeinrichtung mit hiervon unabhängiger Geschwindigkeit anzutreiben, so daß im Bereich der Übergabe der Produkte von der Bandführung 7 an die nachgeordnete Stauchfalzeinrichtung eine Änderung der Geschwindigkeit der Produkte bewerkstelligt werden könnte. Im dargestellten Ausführungsbeispiel ist der den Schneidnutenzylinder 6a umfassende Bändersatz 7a um die mittlere Walze 13 herumgeführt und durchsetzt somit beide Transportspalte 15 bzw. 16. Zur Bildung der Bandführung 7 ist dem Bändersatz 7a ein im Bereich einer an den Schneidnutenzylinder 6 angestellten Leiteinrichtung 29 umgelenkter weiterer Bändersatz zugeordnet, der um die einlaufseitige äußere Walze 12 als andere Umlenkwalze herumgelenkt ist.

Zur Bildung der von der ersten Querschneideinrichtung 8 zur zweiten Querschneideinrichtung 10 vorgesehenen Bandführung 9 ist dem von der mittleren Walze 13 ablaufenden Abschnitt des Bändersatzes 7a ein über die auslaufseitige, äußere Walze 14 umgelenkter weiterer Bändersatz zugeordnet. Bei Falzapparaten mit lediglich einem Querfalz führt die der ersten Querfalzeinrichtung 8 nachgeordnete Bandführung 9 direkt zu einer Auslegeeinrichtung. Im dargestellten Ausführungsbeispiel läuft die Bandführung 9 mit ihrer Transportebene in die die zweite Querfalzeinrichtung 10 bildende Stauchfalzeinrichtung ein. Für den Fall, daß auch hier lediglich einmal quergefalzte Produkte ausgelegt werden sollen, ist ein im Bereich einer der ersten Querfalzeinrichtung nachgeordneten Weiche 30 von der Bandführung 9 abzweigender Auslegeast 31 vorgesehen, mittels dessen die einmal quergefalzten Produkte in ein unterhalb hiervon angeordnetes Schaufelrad 32 eingeworfen werden können, das die Produkte in Form eins Schuppenstroms auf einem zugeordneten Auslegeband ablegt. Hierzu ist eine den um die mittlere Walze 13 herumgeführten Bändersatz 7a zum Schneidnutenzylinder 6a zurückführende Umlenkwalze 33 vorgesehen, die mit die Weiche 30 bildenden Zungen etc. zusammenwirkt. Der über die Umlenkwalze 33 umgelenkte Abschnitt des Bändersatzes 7a wirkt zur Bildung des Auslegeasts 31 mit einem im Bereich der die Weiche 30 bildenden Zungen umgelenkten weiteren Bändersatz zusammen. Der zur zweiten Querfalzeinrichtung 10 führende, über die auslaufseitige, äußere Walze 14 der ersten Querfalzeinrichtung umgelenkte Bändersatz der Bandführung 9 geht über die die Weiche 30 bildenden Zungen hinweg und wirkt im Bereich hinter den Zungen mit einem ebenfalls im Bereich der Zungen umgelenkten weiteren Bändersatz zusammen.

Beim dargestellten Ausführungsbeispiel besteht auch die Möglichkeit zur Herstellung von Produkten mit einem zweiten Längsfalz. Hierzu führt die Bandführung 9 durch eine in an sich bekannter Weise mit einem Falzschwert und diesem zugeordneten Falzwalzen sowie einem hierzu parallelen, mit einem Auslegeband zusammenwirkenden Schaufelrad versehene Längsfalzeinrichtung 34 an sich bekannter Bauart hindurch. Für den Fall, daß zweimal quergefalzte Produkte hergestellt werden sollen, sind der Auslegeast 31 und die Längsfalzeinrichtung 34 passiviert. Die Produkte werden dementsprechend durch die Bandführung 9 in die zweite Querfalzeinrichtung 10 eingeführt. Der Aufbau der die zweite Querfalzeinrichtung 10 bildenden Stauchfalzeinrichtung entspricht dem Aufbau der die erste Querfalzeinrichtung 8 bildenden Stauchfalzeinrichtung. Es ist lediglich eine der durch den ersten Querfalz erfolgten Verdickung der Produkte Rechnung tragende, größere lichte Weite des Stauchschachts 11 vorgesehen.

Die einmal quergefalzten Produkte können mit einer der Auszugsgeschwindigkeit im Bereich der ersten Querfalzeinrichtung 8 entsprechenden Geschwindigkeit in die zweite Querfalzeinrichtung 10 einlaufen. Im dargestellten Ausführungsbeispiel sollen die einmal quergefalzten Produkte jedoch im Bereich vor der zweiten Querfalzeinrichtung 10 so weit verzögert werden, daß die nach dem ersten Querfalz sich ergebenden Lücken zwischen aufeinanderfolgenden Produkten bis auf einen kleinen Rest in der Größenordnung der durch die Beschleunigungseinrichtung 28 erzeugten Lücken, also von etwa 3 bis 5 mm verschwinden. Die Walzen der die zweite Querfalzeinrichtung 10 bildenden Stauchfalzeinrichtung werden dementsprechend mit einer gegenüber der Geschwindigkeit der Walzen der die erste Querfalzeinrichtung 8 bildenden Stauchfalzeinrichtung um fast 50% reduzierten Geschwindigkeit angetrieben. Hierdurch ergeben sich besonders geringe Geschwindigkeiten der in den Stauchschacht 11 der zweiten Querfalzeinrichtung 10 einlaufenden, bereits einmal quergefalzten Produkte, was eine schonende Produkt-behandlung gewährleistet. Zur Bewerkstelligung dieser Verzögerung ist im Bereich der Bandführung 9 eine Verzögerungseinrichtung 35 vorgesehen. Hierzu besitzt die Bandführung 9 einfach zwei aufeinanderfolgende, im Bereich ihrer einander zugewandten Enden miteinander verzahnte Abschnitte 9a, 9b, die mit gegeneinander abgestuften Geschwindgkeiten laufen. Die Bänder der beiden Bandführungsabschnitte 9a, 9b sind seitlich gegeneinander versetzt und auf Lücke gesetzt, so daß eine gegenseitige Verzahnung der beiden Bandführungsabschnitte möglich ist. Die Bänder des hinteren Bandführungsabschnitts 9a laufen mit der Walzengeschwindigkeit der ersten Querfalzeinrichtung 8. Die Bänder des vorderen Bandführungsabschnitts 9b laufen hier mit der Walzengeschwindigkeit der zweiten Querfalzeinrichtung 10 und können daher ähnlich wie die Bänder der ersten Bandführung 7 um die einlaufseitigen Walzen 12, 13 der zugeordneten Querfalzeinrichtung, hier der zweiten Querfalzeinrichtung 10, umgelenkt werden. Die um die mittlere Walze 13 herumgeführten Bänder laufen dabei über eine weitere, unterhalb der Walze 13 angeordnete Umlenkwalze 36 und wirken zur Bildung einer zu einem Schauferad 37 führenden Auswurfstrecke 38 mit um die auslaufseitige äußere Walze 14 herumgeführten Bändern zusammen, die ebenfalls über eine unterhalb der ihre obere Umlenkwalze bildenden äußeren Walze 14 angeordnete Umlenkwalze laufen.

Die als Bandumlenkwalzen dienenden Walzen der ersten bzw. zweiten Querfalzeinrichtung 8 bzw. 10 können zur Erzielung einer glatten Arbeitsoberfläche mit den um sie herumgeführten Bändern zugeordneten Nuten versehen sein. Im dargestellten Ausführungsbeispiel sind, wie aus Figur 2 erkennbar ist, die den auslaufseitigen Transportspalt 16 begrenzenden Walzen 13 und 14 mit den um sie herumgeführten Bändern zugeordneten Nuten 40 versehen, so daß sich im Bereich des auslaufseitigen Transportspalts 16, im Bereich dessen die Falzbildung stattfindet, eine glatte Arbeitsoberfläche ergibt. Die Walzen 12, 13, 14 der zur Bildung der ersten bzw. zweiten Querfalzeinrichtung 8 bzw. 10 vorgesehenen Stauchfalzwerke sind angetrieben. Hierdurch erhalten auch die um diese Walzen herumgeführten Bänder ihren Antrieb. Die Walzen 12, 13, 14 sind, wie Figur 2 weiter zeigt, mit im Bereich einer Maschinenseite angeordneten, hier als Zahnräder ausgebildeten Antriebsrädern 12a, 13a, 14a versehen, die mit einem doppelseitig verzahnten Zahnriemen 41 im Eingriff sind. Der Zahnriemen 41 wird mittels eines auf einer angetriebenen Welle angeordneten Ritzels 42 angetrieben. Solche Bänder, die nicht über eine Walze eines Stauchfalzwerks umgelenkt sind und mit hiervon unterschiedlicher Geschwindigkeit angetrieben werden müssen, wie bei der Ausführung gemäß Figur 1 die mit dem Bändersatz 7a zur Bildung des Auswurfasts 31 zusammenwirkenden Bänder oder der untere Bändersatz des hinteren Bandführungsabschnitts 9a, können ebenfalls mittels eines Zahnriemens 43 und eines dem Ritzel 42 benachbarten Antriebsrads 44 angetrieben werden, wie Figur 2 weiter erkennen läßt.

Die Ausführung gemäß Figur 4 bietet die Möglichkeit, lediglich einmal quergefalzte Produkte nach der zweiten Querfalzeinrichtung 10 auszulegen. Hierzu ist die der ersten Querfalzeinrichtung 8 nachgeordnete Stauchfalzeinrichtung passivierbar. Die hier als zweite Querfalzeinrichtung 10 ausgebildete Stauchfalzeinrichtung ist von dem auf ihrer mittleren Walze 13 laufenden, unteren Bändersatz 50 des vorderen Bandführungsabschnitts 9b durchsetzt. Der Bändersatz 50 wirkt einlaufseitig mit um die einlaufseitige äußere Walze 12 herumgeführten und auslaufseitig mit um die auslaufseitige äußere Walze 14 herumgeführten Bändern zusammen. Insoweit liegt Übereinstimmung mit der Anordnung gemäß Figur 1 vor, so daß für gleiche Teile der Einfachheit halber die gleichen Bezugszeichen Verwendung finden.

Die auslaufseitige äußere Walze 14 und der Stauchschacht 11 sind hier auf gemeinesamen, um die Achse 55 der einlaufseitigen äußeren Walze 12 schwenkbaren Lagerschilden 51 aufgenommen. In der Betriebsstellung zur Erzeugung eines zweiten Querfalzes ist die auslaufseitige äußere Walze 14 an die stationär angeordnete mittlere Walze 13 angeschwenkt und wirkt mit dieser zur Bildung des auslaufseitigen Transportspalts zusammen, der gegenüber dem einlaufseitigen Transportspalt 24 um etwa 90° versetzt ist. Zum Passivieren der vorliegenden Stauchfalzeinrichtung werden die Lagerschilde 51 in die der Figur 4 zugrundeliegende Stellung hochgeschwenkt, in der die auslaufseitige äußere Walze 14 von der mittleren Walze 13 so weit abgehoben ist, daß sich zwischen diesen beiden Walzen kein Transportspalt mehr ergibt, und in der der Stauchschacht 11 so weit angehoben ist, daß sich sein Eingang 17 oberhalb der in den einlaufseitigen Transportspalt 15 einlaufenden Bandführung 9b befindet. Die Schwenkstellung der verschwenkbaren Baugruppe ist dabei so gewählt, daß der den Stauchschachteingang 17 unterfahrende Bändersatz 50 im Bereich der mittleren Walze 13 keine Umlenkung erfährt, d. h. daß sich die Transportebene der Bandführung 9b ohne Umlenkung im Bereich der mittleren Walze 13 unter den beiden äußeren Walzen 12 und 14 hinwegerstreckt. Die Verstellung der verstellbaren Baugruppe kann durch an den Lagerschilden 51 angreifende Stellorgane, etwa im Form eines Zylinder-Kolbenaggregats 52 oder eines Spindeltriebs etc. erfolgen.

Zur weiteren Sicherung ist der Stauchschachteingang 17 hier durch eine den Abstand der beiden mit Abstand nebeneinanderliegenden, äußeren Walzen 12 und 14 überbrückende Leiteinrichtung 53 verschließbar, die in Form eines an den schwenkbaren Lagerschilden 51 lösbar festlegbaren, aus nebeneinanderliegenden Zungen bestehenden Rechens ausgebildet sein kann.

Zur Gewährleistung eines zuverlässigen Transports der Produkte im Bereich der passivierbaren Stauchfalzeinrichtung in jeder Stellung der verschwenkbaren Baugruppe ist eine der auslaufseitigen äußeren Walze 14 nachgeordnete Umlenkwalze 54 vorgesehen, die zusammen mit der benachbarten äußeren Walze 14 und dem Stauchschacht 11 auf den um die Achse 55 der eingangsseitigen äußeren Walze 12 schwenkbaren Lagerschilden 51 aufgenommen ist und die in die die Stauchfalzeinrichtung verlassende, durch den auf der mittleren Walze 13 laufenden Bändersatz 50 und den um die auslaufseitige äußere Walze 14 herumgeführten Bändersatz gebildete Bandführung unter Bildung eines Bänderknicks 56 eingreift, durch den eine Stabilisierung der geförderten Produkte bewerkstelligt wird. In der der Figur 4 zugrundeliegenden, hochgeschwenkten Stellung, in der die einmal quergefalzten Produkte p die passivierte Stauchfalzeinrichtung einfach durchlaufen sollen, wird durch die Umlenkwalze 54 im Zusammenwirken mit einer nachgeordneten stationären Umlenkwalze 57 und den beiden äußeren Walzen 12 und 14 der Stauchfalzeinrichtung nur noch ein vergleichsweise flacher Bänderknick gebildet. Dieser wird beim Abschwenken der schwenkbaren Baugruppe in Richtung des Pfeils 58 immer schärfer und erreicht in der gewünschten Arbeitsstellung, die durch Anschläge definiert sein kann, die größte Bänderumschlingung, was einen besonders zuverlässigen Transport ergibt. Der Abstand der Umlenkwalze 54 von der benachbarten äußeren Walze 14 ist dabei so gewählt, daß die Länge des durch die Umlenkwalze 54 und die benachbarte äußere Walze 14 begrenzten Bandführungsabschnitts zumindest der Tiefe des Stauchschachts 11 entspricht. Hierdurch ist sichergestellt, daß bei Stauchfalzbetrieb die Produkte im Bereich des Bänderknicks 56 erst umgelenkt werden, wenn sie die Stauchfalzeinrichtung verlassen haben, was sich positiv auf die Vermeidung von Störungen auswirkt. Der die Stauchfalzeinrihctung 10 durchsetzende, auf der mittleren Walze 13 laufende Bändersatz 50 sowie die hiermit zusammenwirkenden ein- und auslaufseitigen Bändersätze laufen über schwenkbar gelagerte Ausgleichswalzen 59, welche neben der Staplteinstellung auch die oben geschilderte Lageveränderung der schwenkbaren Baugruppe ermöglichen. Wie die zweite Stauchfalzeinrichtung 10 könnte auch die erste Stauchfalzeinrichtung 8 der Anordnung gemäß Figur 1 zusätzlich oder alternativ passivierbar sein.

## Patentansprüche

1. Falzapparat, der mit einer in einer vorgeordneten Rotationsdruckmaschine bedruckbaren, vorzugsweise mit einem Längsfalz versehenen Papierbahn (3) beaufschlagbar ist, mit einer eingangsseitig angeordneten Querschneideinrichtung (6) und mit mindestens einer ausgangsseitig angeordneten, durch eine einen oberen und unteren Bändersatz umfassende Bandführung (9) beaufschlagbaren Querfalzeinrichtung (8, 10), die als Stauchfalzeinrichtung ausgebildet ist, zu der drei mit untereinander gleicher Umfangsgeschwindigkeit angetriebene Walzen (12, 13, 14) gehören, von denen die beiden äußeren, ihrerseits voneinander beabstandeten Walzen (12, 14) unter Bildung eines Einlaufspalts (15) bzw. Falzspalts (16) an die mittlere Walze (13) angestellt sind und zwischen sich den Eingang eines über die ganze Walzenlänge sich erstreckenden, einen verstellbaren Anschlag (20) aufweisenden Stauchschachts (11) aufnehmen, **dadurch gekennzeichnet, daß** der Querschneideinrichtung (6) eine Beschleunigungseinrichtung (28) nachgeordnet ist und daß jede Querfalzeinrichtung (8 bzw. 10) als mittels einer Bandführung (7 bzw. 9) beaufschlagbare Stauchfalzeinrichtung ausgebildet ist, deren drei Walzen (12, 13, 14) jeweils als einen Bändersatz aufnehmende Bandwalzen ausgebildet sind, wobei die auf den beiden äußeren Walzen (12, 14) aufgenommenen Bändersätze am Einlaufspalt (15) bzw. Falzspalt (16) enden und der über die mittlere Walze (12) laufende Bändersatz vom Einlaufspalt (15) zum Falzspalt (16) durchläuft.

2. Falzapparat nach Anspruch 1, **dadurch gekennzeichnet, daß** die Querschneideinrichtung (6) einen mit die Bahngeschwindigkeit übersteigender Geschwindigkeit angetrieben, vorzugsweise punktur- und greiferlosen Schneidnutenzylinder (6a) aufweist, dessen den Schneidspalt verlassender Umfangsbereich von einem hierauf aufliegenden Bändersatz (7a) einer mit ihrer Transportebene in den Transportspalt (15) zwischen den der Querschneideinrichtung (6) zugewandten Walzen (12, 13) der der Querschneideinrichtung (6) nachgeordneten, als Stauchfalzeinrichtung ausgebildeten Querfalzeinrichtung (8) einlaufenden Bandführung (7) umfaßt ist.

3. Falzapparat nach einem der vorhergehenden Ansprüche, **dadurch gekennzeichnet, daß** mindestens eine zweite Querfalzeinrichtung (10) vorgesehen ist, deren Stauchschacht (11) eine größere lichte Weite als der Stauchschacht (11) der jeweils vorgeordneten ersten Querfalzeinrichtung (8) und die mit der vorgeordneten ersten Querfalzeinrichtung (8) mittels der vorzugsweise eine Längseinrichtung (34) durchsetzenden Bandführung (9) verbunden ist, von der vorzugsweise ein Auswurfast (31) abzweigt.

4. Falzapparat nach einem der vorhergehenden Ansprüche, **dadurch gekennzeichnet, daß** jeder zweiten und weiteren Querfalzeinrichtung (10) eine Verzögerungseinrichtung (9a, 9b) vorgeordnet ist, die vorzugsweise als mehrteilige Bandführung (9) ausgebildet ist, die mehrere, miteinander verzahnte Abschnitte (9a, 9b) aufweist, welche unterschiedliche, in Transportrichtung abnehmende Geschwindigkeiten aufweisen.

5. Falzapparat nach einem der vorhergehenden Ansprüche, **dadurch gekennzeichnet, daß** zumindest die mittlere Walze (13) und die auslaufseitige äußere Walze (14) mit den um sie herumlaufenden Bändern zugeordneten Nuten (40) versehen sind.

6. Falzapparat nach einem der vorhergehenden Ansprüche, **dadurch gekennzeichnet, daß** die beiden äußeren Walzen (12, 14) jeder Stauchfalzeinrihctung die vorzugsweise um einen Winkel von etwa 90° am Umfang der mittleren Walze (13) gegeneinander versetzt sind, gegenüber der mittleren, stationären Walze (13) verstellbar sind und daß der Stauchschacht (11), dessen Neigung und lichte Weite vorzugsweise einstellbar sind, mit seiner führungswandparallelen Mittelebene etwa lotrecht zu einer die Achsen der beiden äußeren Walzen (12, 14) enthaltenden Ebene angeordnet ist, wobei vorzugsweise ein Versatz des Stauchschachts (11) gegenüber der Walzenumfangsmitte zur auslaufseitigen, äußeren Walze (14) hin vorgesehen ist.

7. Falzapparat nach einem der vorhergehenden Ansprüche, dadurch gekennzeichnet, daß die Führungswandungen (18, 19) des Stauchschachts (11) im Bereich ihrer walzenfernen Enden an einer Traverse (22) aufgenommen und durch eine austauschbare Distanzleiste (21) voneinander beabstandet sind und im Bereich ihrer walzennahen Enden einen zu den beiden äußeren Walzen (12, 14) hin V-förmig sich erweiternden Ein- bzw. Auslaufkeil begrenzen, und daß die Führungswandungen (18, 19) vorzugsweise aus mit seitlichem Abstand nebeneinander angeordneten Zungen (25) bestehen, die mit ihren walzennahen Enden zwischen die um die äußeren Walzen (12 bzw. 14) herumgeführten Bänder eingreifen, wobei der Anschlagsteg (20) des Stauchschachts (11) zwischen die die Führungswandungen (18, 19) bildenden Zungen (25) eingreifende Laschen (26) aufweist, die an einer an einer der Führungswandungen (18, 19) lösbar festlegbaren Leiste (27) befestigt sind.

8. Falzapparat nach einem der vorhergehenden Ansprüche, dadurch gekennzeichnet, daß die Walzen (12, 13, 14) der Querfalzeinrichtungen (8, 10) mit seitlich angesetzten Ritzeln (12a, 13a, 14a) versehen sind, die mittels eines doppelseitig verzahnten Zahnriemens (41) antreibbar sind.

9. Falzapparat nach einem der vorhergehenden Ansprüche, dadurch gekennzeichnet, daß bei mindestens einer Stauchfalzeinrichtung, vorzugsweise bei der der ersten Querfalzeinrichtung (8) nachgeordneten Stauchfalzeinrichtung, die von einem auf ihrer mittleren Walze (13) laufenden Bändersatz (50) durchsetzt ist, die auslaufseitige äußere Walze (14) unter Aufhebung des auslaufseitigen Transportspalts von der mittleren Walze (13) abschwenkbar und der Eingang (17) des Stauchschachts (11) aus der Transportebene der den einlaufseitigen Transportspalt (15) bedienenden Bandführung herausschwenkbar sind.

10. Falzapparat nach Anspruch 9, dadurch gekennzeichnet, daß die auslaufseitige äußere Walze (14) und der Stauchschacht (11) auf vorzugsweise um die Achse (55) der einlaufseitigen äußeren Walze (12) schwenkbaren, gemeinsamen Lagerschilden (51) aufgenommen sind.

11. Falzapparat nach einem der vorhergehenden Ansprüche 9 bis 10, dadurch gekennzeichnet, daß der auslaufseitigen äußeren Walze (14) eine mit ihr schwenkbare, auf den Lagerschilden (51) aufgenommene Umlenkwalze (54) nachgeordnet ist, die in die auslaufseitige Bandführung unter Bildung eines Bänderknicks (56) eingreift und deren bandführungsseitiger Abstand von der benachbarten äußeren Walze (14) vorzugsweise zumindest der maximalen Tiefe des Stauchschachts (11) entspricht.

12. Falzapparat nach einem der vorhergehenden Ansprüche, dadurch gekennzeichnet, daß der Eingang (17) des Stauchschachts (11) bei aufgehobenem auslaßseitigem Transportspalt durch vorzugsweise an den schwenkbaren Lagerschilden (51) lösbar aufnehmbare, die beiden äußeren Walzen (12, 14) überbrückende Zungen (53) verschließbar ist.

## Claims

1. A folding machine, arranged to be fed with a paper web (3) printed in a preceding rotary printing press and preferably provided with a longitudinal fold, comprising a transverse cutting device (6) arranged on the input side and at least one transverse folding device (8 and 10), which is fed by a conveyor belt arranged on the output side and having an upper and a lower belt set, and which furthermore is in the form of a buckle folding device, to which three rolls (12, 13 and 14) driven at the same circumferential speed belong, of which the two outer rolls (12 and 14), which are spaced apart, are in engagement with the middle roll (13) with the formation of an inlet gap (15) or, respectively, folding gap (16) and between them accept the input of a buckle passage (11) extending over the full roll length and having an adjustable abutment (20), characterized in that the transverse cutting device (6) is followed by an accelerating device (28) and that each transverse folding device (8 and, respectively, 10) is in the form of a buckle folding device able to be fed by a conveyor belt, whose three rolls (12, 13 and 14) are respectively in the form of rolls (12 and 14) mounting a belt set, and the belt sets mounted on the two outer rolls (12 and 14) end at the inlet gap (15) and, respectively, the folding gap (16) and the belt set running over the middle roll (12) extends from the inlet gap 15) to the folding gap (16).

2. The folding machine as claimed in claim 1, characterized in that the transverse cutting device (6) has a grooved cutting cylinder (6a) which is driven at a speed exceeding the web speed and is preferably free of pins and grippers and whose circumferential zone leaving the cutting gap has trained around it a belt set (7a) resting thereon of a conveyor belt (7) arranged so that its conveying plane extends through into the conveying gap (15) between the rolls (12 and 13), which are turned towards the transverse cutting device, of the transverse folding device (8) in the form of a buckle folding device and arranged following the transverse cutting device (6).

3. The folding machine as claimed in any one of the preceding claims, characterized in that at least one second transverse folding device (10) is provided, whose buckle passage (11) has a larger clearance width than the buckle passage (11) of the respectively preceding first transverse folding device (12 and 14), and connected with the preceding first transverse folding device (8) by means of the conveyor belt (9), which preferably extends through a longitudinal folding device (34), from which preferably one ejection branch (31) extends.

4. The folding machine as claimed in any one of the preceding claims, characterized in that for each second and further transverse folding device (10) a retarding device (9a and 9b) is provided, which is preferably in the form of a multi-part conveyor belt (9), which has a plurality of sections (9a and 9b) interleaved with each other, which run a different speeds decreasing in the direction of conveying.

5. The folding machine as claimed in any one of the preceding claims, characterized in that at least the middle roll (13) and the outer roll (14) on the output side are provided with grooves (40) associated with the belts running about them.

6. The folding machine as claimed in any one of the preceding claims, characterized in that the two outer rolls (12 and 14) of each buckle folding device, which are preferably offset by an angle of approximately 90° circumferentially on the middle roll (13) in relation to each other, are able to be set in relation to the middle. stationary roll (13) and in that the buckle passage (11), whose slope and clearance width are preferably adjustable, is arranged so that its middle plane parallel to the guide walls is generally perpendicular to a plane containing the axes of the two outer rolls (12 and 14), and preferably there is an offset of the buckle passage (11) in relation to the middle of the circumference output outer roll (14).

7. The folding machine as claimed in any one of the preceding claims, characterized in that the guide walls (18 and 19) of the buckle passage (11) are, in the vicinity of their ends remote from the rolls, mounted on the cross piece (22) and are spaced from each other by a replaceable distance rail (21) and in the vicinity of their ends near to the rolls delimit an inlet and outlet tapering gap widening in the form of a letter V towards the two outer rolls (12 and 14), and in that the guide walls (18 and 19) preferably consist of lugs (25) arranged alongside each other with a lateral clearance, which have their ends, adjacent to the rolls, fitting between the belts trained around the outer rolls (12 and, respectively, 14), and the abutment rib (20) of the buckle passage (11) has prongs (26) fitting between the lugs (25) forming the guide walls (18 and 19), and these prongs (26) are secured to a rail (27) detachably secured to the guide walls (18 and 19).

8. The folding machine as claimed in any one of the preceding claims, characterized in that the rolls (12, 13 and 14) of the transverse folding devices (8 and 10) are provided with laterally mounted pinions (12a, 13a and 14a), which are able to be driven by means of a gear belt (41) with teeth on both sides thereof.

9. The folding machine as claimed in any one of the preceding claims, characterized in that in the case of at least one buckle folding device and preferably in the case of the buckle folding device which follows the first transverse folding device (8), and which has a belt set (50) running through it running on its middle roll (13), the output out roll (14) is able to be swung out away from the middle roll (13) closing the outer conveying gap, and the inlet (17) of the buckle passage (11) is able to be rocked out of the conveying plane of the conveyor belt serving the inlet conveying gap (15).

10. The folding machine as claimed in claim 9, characterized in that the outlet outer roll (14) and the buckle passage (11) are mounted on common bearing mounts (51) which are preferably able to be rocked about the axis (55) of the input outer roll (12).

11. The folding machine as claimed in claim 9 or claim 10, characterized in that the output outer roll (14) is followed by a bend roll (54) mounted on bearing mounts (51) and able to be rocked with it, such bend roll (54) fitting into the conveyor belt on the outlet side with the formation of the bend (56) in the belts and the distance thereof on the conveyor belt side from the adjacent outer roll (14) is preferably at least equal to the maximum depth of the buckle passage (11).

12. The folding machine as claimed in any one of the preceding claims, characterized in that the inlet (17) of the buckle passage (11) is able to be shut off, when the outlet conveying gap is closed, by lugs (53) which are preferably detachably mounted on the rocking bearing mounts (51) and span the two outer rolls (12 and 14).

## Revendications

1. Plieuse pouvant être alimentée par une bande de papier (3) qui peut être imprimée dans une rotative montée en amont et qui est munie de préférence d'un pli longitudinal, et qui comprend un dispositif de refente transversal (6) disposé du côté de l'entrée et au moins un dispositif de pliage transversal (8, 10) qui est disposé du côté de la sortie, qui peut être alimenté par un guidage à bandes (8) comprenant un jeu de bandes inférieures et un jeu de bandes supérieures et qui est réalisé sous la forme d'un dispositif de pliage à poche auquel appartiennent trois rouleaux (12, 13, 14) entraînés à la même vitesse périphérique les uns que les autres, parmi lesquels les deux rouleaux extérieurs (12, 14) sont pour leur part distants l'un de l'autre, sont placés contre le rouleau central (13) en formant une fente d'entrée (15) et une fente de pliage (16), respectivement, et reçoivent entre eux l'entrée d'une poche (11) qui s'étend sur toute la longueur des rouleaux et qui comporte une butée réglable (20), caractérisée par le fait qu'un dispositif d'accélération (28) est monté en aval du dispositif de refente transversal (6), et par le fait que chaque dispositif de pliage transversal (8 et 10, respectivement) est réalisé sous la forme d'un dispositif de pliage à poche qui peut être alimenté au moyen d'un guidage à bandes (7 et 9, respectivement) et dont les trois rouleaux (12, 13, 14) sont à chaque fois réalisés sous la forme de rouleaux à bandes recevant un jeu de bandes, les jeux de bandes reçus sur les deux rouleaux extérieurs (12, 14) se terminant à la fente d'entrée (15) et à la fente de pliage (16), respectivement, et le jeu de bandes qui passe sur le rouleau central (12) défilant entre la fente d'entrée (15) et la fente de pliage (16).

2. Plieuse selon la revendication 1, caractérisée par le fait que le dispositif de refente transversal (6) comporte un rouleau refendeur à rainures (6a), de préférence sans picots et sans preneurs de feuilles, qui est entraîné à une vitesse dépassant la vitesse de la bande et dont la région périphérique quittant la fente de coupe est entourée par un jeu de bandes (7a) qui repose sur lui et qui appartient à un guidage à bandes (7) pénétrant par son plan de transport dans la fente de transport (15) ménagée entre les rouleaux (12, 13) tournés vers le dispositif de refente transversal (6) du dispositif de pliage transversal (8) qui est monté en aval du dispositif de refente transversal (6) et qui est réalisé sous la forme d'un dispositif de pliage à poche.

3. Plieuse selon l'une des revendications précédentes, caractérisée par le fait qu'il est prévu au moins un deuxième dispositif de pliage transversal (10) dont la poche (11) présente une ouverture plus grande que la poche (11) du premier dispositif de pliage transversal (8) monté à chaque fois en amont et qui est relié au premier dispositif de pliage transversal (8) monté en amont au moyen du guidage à bandes (8), lequel traverse de préférence un dispositif de pliage longitudinal (34) et d'où diverge de préférence une branche d'éjection (31).

4. Plieuse selon l'une des revendications précédentes, caractérisée par le fait qu'est monté en amont de chaque dispositif de pliage transversal (10) au-delà du premier un dispositif retardateur (9a, 9b), de préférence réalisé sous la forme d'un guidage à bandes (9) en plusieurs parties comportant plusieurs sections (9a, 9b) qui s'interpénètrent et qui présentent des vitesses différentes décroissant dans la direction du transport.

5. Plieuse selon l'une des revendications précédentes, caractérisée par le fait qu'au moins le rouleau central (13) et le rouleau extérieur (14) situé du côté de la sortie sont munis de rainures (40) associées aux bandes qui tournent autour d'eux.

6. Plieuse selon l'une des revendications précédentes, caractérisée par le fait que les deux rouleaux extérieurs (12, 14) de chaque dispositif de pliage à poche, lesquels sont décalés de préférence l'un par rapport à l'autre d'un angle de 90° environ sur la périphérie du rouleau central (13), peuvent être déplacés par rapport au rouleau central fixe (13), et par le fait que la poche (11), dont l'inclinaison et l'ouverture sont de préférence réglables, est disposée de manière que son plan central parallèle aux parois de guidage soit à peu près perpendiculaire à un plan contenant les axes des deux rouleaux extérieurs (12, 14), un décalage de la poche (11) étant de préférence prévu par rapport au milieu de la périphérie du rouleau vers le rouleau extérieur (14) situé du côté de la sortie.

7. Plieuse selon l'une des revendications précédentes, caractérisée par le fait que les parois de guidage (18, 19) de la poche (11) sont reçues sur une traverse (22) dans la région de leurs extrémités éloignées du rouleau, qu'elles sont maintenues à distance l'une de l'autre par une baguette d'écartement interchangeable (21), et que, dans la région de leurs extrémités proches du rouleau, elles délimitent un coin d'entrée et de sortie, respectivement, qui s'élargit en forme de V vers les deux rouleaux extérieurs (12, 14), et par le fait que les parois de guidage (18, 19) sont de préférence constituées par des languettes (25) qui sont disposées les unes à côté des autres avec une distance latérale et qui pénètrent par leurs extrémités proches du rouleau entre les bandes passant sur les rouleaux extérieurs (12 et 14, respectivement), cependant que la traverse de butée (20) de la poche (11) comporte des pattes (26) qui pénètrent entre les languettes (25) constituant les parois de guidage (18, 19) et qui sont fixées à une baguette (27) pouvant être posée de manière amovible sur l'une des parois de guidage (18 et 19, respectivement).

8. Plieuse selon l'une des revendications précédentes, caractérisée par le fait que les rouleaux (12, 13, 14) des dispositifs de pliage transversaux sont munis de pignons posés latéralement (12a, 13a, 14a) qui peuvent être entraînés au moyen d'une courroie dentée (41) pourvue d'une denture des deux côtés.

9. Plieuse selon l'une des revendications précédentes, caractérisée par le fait que, dans l'un au moins des dispositifs de pliage à poche, et de préférence dans le dispositif de pliage à poche qui est monté en aval du premier dispositif de pliage transversal (8) et qui est traversé par un jeu de bandes (50) passant sur son rouleau central (13), le rouleau extérieur (14) situé du côté de la sortie peut pivoter depuis le rouleau central (13) en neutralisant la fente de transport située du côté de la sortie, et l'entrée (17) de la poche (11) peut pivoter hors du plan de transport du guidage à bandes qui dessert la fente de transport (15) située du côté de l'entrée.

10. Plieuse selon la revendication 9, caractérisée par le fait que le rouleau extérieur (14) situé du côté de la sortie et la poche (11) sont reçus sur des flasques communs (51) qui peuvent de préférence pivoter autour de l'axe (55) du rouleau extérieur (12) situé du côté de l'entrée.

11. Plieuse selon l'une des revendications précédentes 9 et 10, caractérisée par le fait qu'est monté, en aval du rouleau extérieur (14) situé du côté de la sortie, un rouleau de déviation (54) qui peut pivoter avec lui, qui est reçu sur les flasques (51), qui pénètre dans le guidage à bandes situé du côté de la sortie en formant un coude (56) sur les bandes et dont la distance du côté du guidage à bandes par rapport au rouleau extérieur voisin (14) correspond au moins, de préférence, à la profondeur maximale de la poche (11).

12. Plieuse selon l'une des revendications précédentes, caractérisée par le fait que, lorsque la fente de transport située du côté de la sortie est neutralisée, l'entrée (17) de la poche (11) peut être fermée par des languettes (53) qui peuvent être reçues de préférence de manière amovible sur les flasques pivotants (51) et qui recouvrent les deux rouleaux extérieurs (12, 14).
